# DEMANDE DE BREVET EUROPEEN

(11) **EP 0 999 414 A1**
(43) Date de publication de la demande: **10.05.2000**
(21) Numéro de dépôt: 98440250.3
(22) Date de dépôt: 04.11.1998
(51) Int. Cl.: F24B 1/18, F24B 1/183

(54) **Dispositif de cheminée à insert à gaz**

(71) Demandeur: Fonderie Du Der SA, 10330 Chavanges (FR)
(72) Inventeur: Diny, Mouad, 54000 Nancy (FR)
(74) Mandataire: Rhein, Alain

(57) **Abrégé**

L'invention concerne un dispositif de cheminée à insert à gaz équipée d'une chaudière comportant un avaloir (1) à l'intérieur duquel est logé un échangeur (5) à fluide caloporteur.

Ce dispositif de cheminée est caractérisé en ce que ledit avaloir (1) comporte entre son ouverture (41) d'évacuation des produits de combustion et ledit échangeur (5), un moyen (43) de ralentissement de la vitesse desdits produits de combustion.

## Description

La présente invention a pour objet un dispositif de cheminée à insert à gaz équipée d'une chaudière.

On connaît déjà des dispositifs de cheminée à insert à gaz, lesquels comportent, dans une enceinte fermée à l'avant par une porte vitrée et prenant place dans l'âtre d'une cheminée, un brûleur à gaz associé à des bûches réalisées dans un matériau incombustible.

Ces dispositifs ont pour but de procurer les avantages de la convivialité et de l'esthétique d'un feu de bois, tout en palliant les inconvénients de ceux-ci, à savoir la nécessité d'un approvisionnement manuel fréquent en combustible et un entretien fastidieux en ce qui concerne notamment l'enlèvement des cendres et le nettoyage de l'âtre.

On connaît des dispositifs de cheminée à insert à gaz qui permettent de créer de grandes flammes jaunes qui donnent l'apparence d'un feu de bois classique, ce qui est obtenu par une limitation de l'apport en comburant, à savoir de l'air, afin que la combustion soit incomplète, laquelle est toutefois contrôlée pour ne pas présenter les inconvénients du feu de bois, notamment l'encrassement.

Certains de ces dispositifs de cheminée permettent, à l'inverse d'autres qui privilégient le côté esthétique au rendement calorifique, une récupération optimale des calories qui sont transmises au milieu ambiant par l'intermédiaire de leur avaloir.

Cependant, sur ces dispositifs de cheminée, une partie des calories est évacuée avec les produits de combustion, et les calories récupérées ne permettent le réchauffement de l'air ambiant qu'à proximité du dispositif de cheminée.

Pour pallier cet inconvénient il a été proposé d'installer dans l'âtre, notamment dans l'avaloir, un système d'échangeur a fluide caloporteur fonctionnant selon le principe d'une chaudière, permettant d'alimenter, par l'intermédiaire d'un circulateur, une installation de chauffage comprenant un ou plusieurs radiateurs, mais le rendement des dispositifs de cheminée équipés d'un tel système n'est pas optimal.

La présente invention a pour but de remédier à cet inconvénient en proposant un dispositif de cheminée à insert à gaz équipé d'une chaudière, dont le rendement calorifique est accru.

Le dispositif de cheminée selon l'invention comporte un avaloir à l'intérieur duquel est logé un échangeur à fluide caloporteur, et il se caractérise essentiellement en ce que ledit avaloir comporte entre son ouverture d'évacuation des produits de combustion et ledit échangeur, un moyen de ralentissement de la vitesse desdits produits de combustion.

Selon un mode de réalisation particulier du dispositif selon l'invention, le moyen de ralentissement de la vitesse des produits de combustion consiste en une plaque disposée horizontalement sous l'ouverture d'évacuation , en regard et à une certaine distance de celle-ci.

Selon une caractéristique additionnelle du dispositif selon l'invention, la plaque est de dimensions sensiblement égales à celle de l'ouverture.

Selon une caractéristique additionnelle du dispositif selon l'invention, l'ouverture et la plaque sont de forme ronde.

La plaque ralentit la vitesse de sortie des produits de combustion ce qui d'une part permet une meilleure transmission des calories au fluide caloporteur, et d'autre part limite l'apport en comburant au brûleur dont la combustion est incomplète, autorisant ainsi la production de grandes flammes jaunes donnant l'apparence d'un feu de bois.

Selon une autre caractéristique additionnelle du dispositif selon l'invention, l'échangeur consiste en un tube agencé en un serpentin, dans lequel circule, sous l'action d'un circulateur, un fluide caloporteur tel que de l'eau.

Selon une autre caractéristique additionnelle du dispositif selon l'invention, le tuyau est plié de manière à être en majeure partie perpendiculaire au sens d'extraction des produits de combustion.

D'autre part, il se crée dans tous les dispositifs de cheminée incorporant un échangeur, du fait du contact de la chaleur avec le l'échangeur, une condensation qui s'accumule sur les parois internes de l'avaloir, puis retombe dans le foyer et souille celui-ci.

Or, dans le dispositif de cheminée selon l'invention du fait du ralentissement de la vitesse d'évacuation des produits de combustion et de l'accumulation accrue de chaleur, la condensation est plus importante.

Aussi, pour pallier cet inconvénient, le dispositif de cheminée selon l'invention est équipé à la base de l'avaloir de moyens de récupération et d'évacuation de la condensation.

Les avantages et les caractéristiques du dispositif selon l'invention, ressortiront plus clairement de la description qui suit et qui se rapporte au dessin annexé, lequel en représente un mode de réalisation non limitatif.

Dans le dessin annexé :
- la figure 1 représente une vue partielle en perspective et en éclaté d'un dispositif de cheminée selon l'invention.
- la figure 2 représente une vue de dessus d'une partie du même dispositif.
- la figure 3 représente une vue de dessous de la même partie.
- la figure 4 représente une vue de côté de la même partie.
- la figure 5 représente une vue de face de la même partie.

Si on se réfère à la figure 1, on peut voir qu'un dispositif de cheminée à chaudière selon l'invention comporte, de manière traditionnelle, au-dessus d'un foyer, non représenté, un avaloir 1 coiffé d'un coupe-tirage 2.

L'avaloir est de forme sensiblement tronconique pour permettre la concentration des produits de combustion afin de les diriger vers un conduit d'évacuation, non représenté, tandis que le coupe-tirage permet, en cas d'un fonctionnement anormal tel qu'un refoulement, d'éviter le retour des produits de combustion dans l'insert en les évacuant dans le milieu ambiant.

L'avaloir 1 est réalisé en deux parties superposées, une partie inférieure 3 de petite hauteur allant en rétrécissant fortement vers le haut, et une partie supérieure 4, de plus grande hauteur allant en rétrécissant faiblement vers le haut.

La partie supérieure 4 de l'avaloir 1 et le coupe-tirage 2 sont reliés par des manchons 40 et 20 qui s'emboîtent l'un dans l'autre.

Sur cette figure 1, on peut voir également un échangeur 5 à fluide caloporteur, destiné à être logé dans l'avaloir 1.

L'échangeur 5 est constitué d'un tube 50 plié en un serpentin dont la majeure partie est horizontale, soit perpendiculaire au sens d'extraction des produits de combustion. Ce tube 50 peut recevoir des ailettes favorisant l'échange thermique.

De manière connue en soi, l'échangeur est connecté à un circuit hydraulique, non représenté, comprenant un circulateur et au moins un radiateur, et permettant la circulation d'un fluide caloporteur tel que de l'eau.

Selon l'invention, le dispositif de cheminée comporte encore à la base de l'avaloir 1, des moyens de récupération et d'évacuation de la condensation.

Ainsi, sur la figure 1, on peut voir également un cadre 6, destiné à être placé à la base de l'avaloir 1.

En fait, ce cadre 6 se présente sous forme d'une plaque 60 de dimensions extérieures correspondant à celles internes de la partie inférieure 3 de l'avaloir 1, et dans laquelle est découpée une ouverture 61 refermée, en partie, par un volet 62 laissant persister, au moins partiellement en périphérie, un passage 63 pour les produits de combustion. Tout particulièrement, ce volet 62 présente une certaine inclinaison vers le bas, dans ce cas depuis l'avant vers l'arrière du foyer, et communiquer, à hauteur de sa bordure inférieure 64, avec une goulotte 65 de récupération et d'évacuation de la condensation retombant depuis l'avaloir 1 et s'écoulant sur le volet 62. Cette condensation est, ensuite, évacuée par un tuyau 66 relié à la goulotte 65 et débouchant dans un récipient de récupération non représenté.

De manière avantageuse, la goulotte 65 présente une déclivité en direction du tuyau 66

Les figures 2, 3, 4 et 5 représentent des vues différentes de l'avaloir 1. Sur ces figures, on peut voir l'ouverture 41 permettant l'évacuation des produits de combustion, prolongée du manchon 40.

Comme on peut le voir plus précisément sur les figures 4 et 5, une plaque 43 est maintenue en regard mais à une certaine distance de l'ouverture 41 par l'intermédiaire de pattes supports 42, de manière à laisser subsister un espace périphérique 44 permettant le passage des produits de combustion.

Cette plaque 43 est, avantageusement, de forme et de dimension sensiblement identiques à celles de l'ouverture 41, c'est à dire ronde, préférentiellement d'un diamètre légèrement inférieur.

La plaque 43 constitue un obstacle à la sortie directe des produits de combustion par l'ouverture 41, en sorte que ceux-ci sont ralentis, ce qui permet une meilleure transmission des calories à l'échangeur 6 et donc au fluide caloporteur.

Par ailleurs, du fait du ralentissement de la vitesse des produits de combustion il se produit une moindre aspiration de comburant, qui favorise une combustion incomplète du gaz, générant des flammes jaunes qui simulent un feu de bois.

## Revendications

1. Dispositif de cheminée à insert à gaz équipée d'une chaudière comportant un avaloir (1) à l'intérieur duquel est logé un échangeur (5) à fluide caloporteur, caractérisé en ce que ledit avaloir (1) comporte entre son ouverture (41) d'évacuation des produits de combustion et ledit échangeur (5), un moyen (43) de ralentissement de la vitesse desdits produits de combustion.

2. Dispositif selon la revendication 1, caractérisé en ce que le moyen de ralentissement de la vitesse des produits de combustion consiste en une plaque (43) disposée horizontalement sous l'ouverture (41) d'évacuation, en regard et à une certaine distance de celle-ci.

3. Dispositif selon la revendication 2, caractérisé en ce que la plaque (43) est de dimensions sensiblement égales à celle de l'ouverture (41).

4. Dispositif selon la revendication 2 ou la revendication 3, caractérisé en ce que l'ouverture (41) et la plaque (43) sont de forme ronde.

5. Dispositif selon l'une quelconque des revendications précédentes, caractérisé en ce que l'échangeur (5) consiste en un tube (50) en particulier à ailettes, agencé en un serpentin, dans lequel circule, sous l'action d'un circulateur, un fluide caloporteur tel que de l'eau.

6. Dispositif selon la revendication 5, caractérisé en ce que le tube (50) est plié de manière à être en majeure partie perpendiculaire au sens d'extraction des produits de combustion.

7. Dispositif selon l'une quelconque des revendications précédentes, caractérisé on ce qu'il comporte à la base de l'avaloir 1, des moyens de récupération et d'évacuation de la condensation.

8. Dispositif selon la revendication 7, caractérisé on ce que les moyens de récupération et d'évacuation de la condensation consistent, à la base de l'avaloir (1) on un cadre (6) présentant une ouverture (61) refermée, on partie, par un volet (62) laissant persister, au moins partiellement on périphérie, un passage (63) pour les produits de combustion, ce volet présentant une inclinaison on direction d'une goulotte (65) de récupération et d'évacuation de la condensation, par ailleurs reliée à un tuyau d'évacuation (66).
